# FASCICULE DE BREVET EUROPEEN

(11) **EP 0 050 549 B1**
(45) Date de publication et mention de la délivrance du brevet: **17.07.1985**
(21) Numéro de dépôt: 81401559.0
(22) Date de dépôt: 08.10.1981
(51) Int. Cl.: G08B 13/18, G08B 13/00

(54) **Barrière inviolable de protection contre les intrusions**
Unantastbare Schranke zum Schutz gegen das Eindringen
Inviolable barrier for the protection against intrusions

(30) Priorité: 13.10.1980 FR 8021825
(43) Date de publication de la demande: 28.04.1982
(73) Titulaire: COMMISSARIAT A L'ENERGIE ATOMIQUE Etablissement de Caractère Scientifique Technique et Industriel, 75015 Paris (FR)
(72) Inventeur: Durand, Pierre, F-92140 Clamart (FR)
(74) Mandataire: Mongrédien, André

## Description

. La présente invention concerne une barrière inviolable de protection contre les intrusions. Cette barrière est utilisée pour détecter, à la limite d'une zone à protéger, toute intrusion indésirable dans cette zone, à travers cette limite.

Pour des raisons de sécurité, afin de protéger des locaux ou des zones, contre des intrusions indésirables, on utilise de plus en plus souvent des barrières de protection qui sont invisibles de l'intrus, mais qui permettent de déclencher une alarme lorsque cet intrus traverse la limite de la zone ou du local protégé par la barrière. On connaît des barrières de protection qui comprennent des moyens d'émissions de signaux modulés par impulsions, dans un code prédéterminé. Ces signaux sont la plupart du temps des signaux radioélectriques. Ces barrières de type connu, comprennent également des moyens de réception des signaux modulés et codés émis ainsi que des moyens de reconnaissance de codes qui sont reliés aux moyens de réception et qui fournissent en sortie un signai caractéristique, à chaque fois que le code est reconnu. Un circuit d'alarme est relié à ces moyens de reconnaissance de code ; il permet de déclencher une alarme chaque fois que le signal caractéristique est absent à la sortie des moyens de reconnaissance de code, c'est-à-dire à chaque fois que le code n'est pas reconnu dans les signaux provenant de moyens d'émission. Divers types de codes, plus ou moins compliqués, sont utilisés afin d'éviter qu'un intrus ne puisse avoir connaissance du code. En effet, tout individu ayant connaissance du code pourrait éventuellement remplacer les moyens d'émission mis en place à la limite de la zone à protéger, par des moyens d'émission « pirates émettant des signaux identiques à ceux des moyens d'émission de la barrière, en direction des moyens de réception, ce qui lui permettrait ainsi de traverser la limite sans déclencher l'alarme. De plus, les barrières existantes qui fonctionnent à partir de signaux radioélectriques sont fortement soumises aux impulsions parasites et aux bruits de fond ; ces impulsions parasites et ces bruits de fond peuvent déclencher des alarmes intempestives, ce qui a pour inconvénient de rendre de telles barrières peu fiables. Enfin, dans ces barrières connues, la complication des codes utilisés entraîne bien entendu une complication des circuits logiques de codage à l'émission et des circuits logiques de décodage à la réception. Des barrières de ce type sont décrites dans le document DE-A 1 566 733 ainsi que dans le document FR-A-2 258 639.

L'invention a pour but de remédier à ces inconvénients et notamment de réaliser une barrière inviolable de protection contre les intrusions qui fonctionne selon le même principe que les barrières de type connu, mais dans laquelle le code émis est très simple et est reconnu grâce à des moyens de détection par coïncidences qui rendent impossible le remplacement des moyens d'émission de la barrière par des moyens d'émissions « pirates •. L'utilisation de ce système de reconnaissance de codes par détection d'impulsions par coïncidences, permet également de simplifier les circuits logiques utilisés. Enfin, la barrière de l'invention permet de s'affranchir des problèmes posés par les bruits de fond et ies parasites dans les barrières qui utilisent des signaux radioélectriques, grâce à l'utilisation de signaux électromagnétiques produits par une diode laser, de type infrarouge par exemple. Ces problèmes sont aussi résolus grâce à l'utilisation d'un amplificateur non linéaire, fonctionnant en « tout ou rien • , à partir d'un niveau de seuil situé au-dessus du niveau crête du bruit total (à la réception et à l'amplification). Ce seuil fixé par un comparateur doit être ajusté en fonction de ia température maximum tolérable de fonctionnement de la barrière (50 °C).

L'invention a pour objet une barrière inviolable de protection contre les intrusions, comprenant des moyens d'émission de signaux modulés et codés par impulsions dans un code prédéterminé, des moyens de réception des signaux modulés et codés émis et des moyens pour reconnaître le code prédéterminé dans les signaux reçus, ces moyens de reconnaissance fournissant sur une sortie un signal caractéristique à chaque fois que le code est reconnu, un circuit d'alarme dont une entrée est reliée à la sortie des moyens de reconnaissance de code, ce circuit d'alarme fournissant un signal d'alarme en l'absence de signal caractéristique, les moyens de reconnaissance de code étant constitués par un système de détection d'impulsions par coïncidences et les signaux modulés et codés formant des trains d'impulsions répétitifs, caractérisée en ce que le système de détection d'impulsions par coïncidences comprend des moyens pour retarder, à partir de la première impulsion de chaque train, toutes les impulsions qui précèdent la dernière impulsion de ce train, de manière à les amener en coïncidence avec cette dernière, et un circuit à portes logiques pour contrôler ces coïncidences, ce circuit à portes logiques fournissant ledit signal caractéristique sur une sortie qui constitue la sortie du système de détection.

Selon une autre caractéristique de l'invention, les moyens d'émission sont constitués par une diode laser commandée par un modulateur à impulsions codées et les moyens de réception comprennent une photodiode dont une sortie est reliée à un circuit d'amplification et de mise en forme, la sortie de ce circuit constituant la sortie des moyens de réception.

Selon une autre caractéristique, les moyens d'émission sont constitués par un générateur d'impulsions électromagnétiques codées et en ce que les moyens de réception comprennent un récepteur dont une sortie est reliée à un circuit d'amplification et de mise en forme, la sortie de ce circuit constituant la sortie des moyens de réception.

Selon une autre caractéristique, le circuit ' d'alarme comprend une bascule monostable de déclenchement d'alarme, dont une entrée constitue l'entrée de ce circuit d'alarme et dont une sortie est reliée à une entrée d'un circuit détecteur de seuil de tension, la durée de la période de conduction de la bascule monostable de déclenchement étant supérieure à la durée de l'intervalle séparant deux trains d'impulsions tout en étant inférieure à la somme de la durée de deux intervalles. La sortie du circuit détecteur fournissant un signal d'alarme lorsque le signal caractéristique est absent, cette absence provoquant l'arrêt de la conduction de la bascule monostable de déclenchement.

Selon une autre caractéristique, le circuit d'alarme comprend en outre une bascule monostable de maintien d'alarme minimum connectée entre la sortie de la bascule de déclenchement et l'entrée du circuit détecteur de seuil, la durée de la période de conduction de cette bascule de maintien d'alarme permettant de fixer la durée minimum du signal d'alarme.

Selon une autre caractéristique, le circuit d'alarme comprend en outre une porte logique à deux entrées, ces entrées étant reliées respectivement aux sorties de la bascule de déclenchement et de la bascule de maintien minimum, la sortie de cette porte étant reliée à l'entrée du détecteur de seuil, de sorte que la durée du signal d'alarme est égale à la durée de l'intrusion, lorsque cette intrusion présente une durée supérieure à celle de la conduction de la bascule de maintien d'alarme minimum.

Selon une autre caractéristique; les moyens pour retarder les impulsions comprennent un compteur dont une entrée reçoit les impulsions de chaque train et dont les sorties sont respectivement reliées aux entrées de circuits permettant de retarder respectivement les impulsions de chaque train, pour les amener en coïncidence avec la dernière impulsion du train, une autre entrée de ce compteur étant reliée à un circuit logique de remise à zéro et de maintien de remise à zéro, ce circuit logique étant apte à provoquer et à maintenir la remise à zéro du compteur, immédiatement après chaque détection de coïncidence, entre deux trains successifs d'impulsions.

D'autres caractéristiques et avantages de l'invention ressortiront mieux de la description qui va suivre, donnée en référence aux dessins annexés dans lesquels :
la figure 1 représente schématiquement une barrière conforme à l'invention ;
la figure 2 représente schématiquement mais de manière plus détaillée les moyens de reconnaissance de code et le circuit d'alarme de la barrière de l'invention ;
la figure 3 est un chronogramme des différents signaux qui apparaissent en des points caractéristiques des moyens de réception de la barrière de l'invention.
La figure 1 représente schématiquement et par blocs, une barrière inviolable de protection contre les intrusions, conforme à l'invention. Cette barrière comprend des moyens d'émission 1 de signaux modulés et codés par impulsions, dans un code prédéterminé, et, des moyens de réception 2 des signaux modulés et codés émis. Des moyens 3 qui sont reliés aux moyens de réception 2 permettent de reconnaître le code prédéterminé dans les signaux reçus et fournissent sur une sortie 4 un signal caractéristique à chaque fois que le code d'émission est reconnu. Un circuit d'alarme 5, dont une entrée 6 est reliée à la sortie 4 des moyens de reconnaissance 3, fournit un signal d'alarme, en l'absence de signal caractéristique sur son entrée 6. On a représenté schématiquement en 7 une alarme sonore, mais il est bien évident que cette alarme pourrait être visuelle par exemple.

Comme on le verra plus loin en détail, les moyens 3 de reconnaissance de code sont constitués par un système de détection d'impulsions par coïncidences. Dans l'invention, les moyens d'émission 1 sont constitués par une diode laser 8 représentée schématique sur la figure ; cette diode laser est commandée de manière connue par un modulateur à impulsions codées 9. Les moyens de réception 2 sont constitués par une photodiode 10 dont une sortie 11 est reliée de manière connue à un circuit d'amplification et de mise en forme 12. La sortie 13 de ce circuit constitue la sortie des moyens de réception. De préférence, la diode laser 8 est une diode infrarouge, tandis que la photodiode 10 est une photodiode sensible aux longueurs d'ondes correspondant à l'infrarouge. Les moyens d'amplification et de mise en forme 12 sont connus dans l'état de la technique et ne seront pas décrits en détail. Ces moyens sont constitués de préférence pour un amplificateur non linéaire, fonctionnant en « tout ou rien •, à partir d'un niveau de seuil situé au-dessus du niveau crête du bruit total (à la réception et à l'amplification). Ce seuil fixé par un comparateur doit être ajusté en fonction de la température maximum tolérable de fonctionnement de la barrière (50 °C).

La figure 2 représente schématiquement, mais de manière plus détaillée, les moyens de reconnaissance de code 3 et le circuit d'alarme 5. Comme on l'a mentionné plus haut, les moyens 3 de reconnaissance de code sont constitués par un système de détection d'impulsions par coïncidences ; ce système reçoit sur son entrée 14 les signaux modulés et codés en provenance des moyens d'amplification et de mise en forme 12 (non représentés sur cette figure). Ces signaux modulés et codés sont formés par des trains d'impulsions répétitifs.

Le système de détection d'impulsions par coïncidences comprend des moyens 15 qui permettent, comme on le verra par la suite, de retarder, à partir de la première impulsion de chaque train, toutes les impulsions qui précèdent la dernière impulsion de ce train, de manière à les amener en coïncidences avec cette dernière. Ce système comprend également un circuit à portes logiques de type ET, 16.17,18. qui permet de contrôler les coïncidences. Ce circuit fournit sur sa sortie 4, en cas de coïncidences des impulsions retardées, le signal caractéristique mentionné plus haut, qui est appliqué à l'entrée 6 du circuit d'alarme 5. Comme on le verra plus loin en détail, l'absence de ce signal caractéristique entraîne l'apparition sur la sortie 19 du circuit d'alarme 5, d'un signal d'alarme qui déclenche l'alarme 7 (figure 1), non représentée sur cette figure.

Le circuit d'alarme 5 comprend une bascule monostable 20 de déclenchement d'alarme dont l'entrée 6 constitue l'entrée de ce circuit d'alarme ; une sortie 21 de la bascule 20 est reliée à une entrée 22 d'un circuit détecteur de tension 23, dont la sortie 19 constitue la sortie du circuit d'alarme 5. Ce détecteur de seuil peut être constitué par exemple, par un relais. La durée de la période de conduction de la bascule monostable 20 est supérieure à la durée de l'intervalle séparant deux trains d'impulsions (intervalle de temps entre la première impulsion d'un train et la première impulsion du train suivant) reçu par les moyens de reconnaissance de code 15, tout en étant inférieure à la somme de la durée de deux intervalles. La sortie 19 du circuit détecteur de seuil de tension 23 fournit un signal d'alarme lorsque le signal caractéristique d'une coïncidence est absent sur la sortie du circuit de reconnaissance de code 3.

Comme on le verra par la suite, cette absence provoque l'arrêt de la conduction de la bascule 20 et déclenche l'alarme 7 (figure 1). Le circuit d'alarme 5 comprend en outre une bascule monostable de maintien d'alarme minimum 24, connectée entre la sortie 21 de la bascule de déclenchement 20 et l'entrée 22 du circuit détecteur de seuil 23. Comme on le verra plus loin en détail, la durée de la période de conduction de cette bascule de maintien d'alarme, permet de fixer ia durée du signal d'alarme minimum appliqué au détecteur de seuil 23. Enfin, le circuit d'alarme 5 comprend en outre une porte logique 25 de type NON ET, à deux entrées 26, 27 qui sont reliées respectivement aux sorties de la bascule de déclenchement 20 et de la bascule de maintien minimum 24. La sortie de cette porte est reliée à l'entrée 22 du détecteur de seuil 23 ; l'association des bascules 20 et 24 de la porte logique 25, permet de fixer la durée de l'alarme lorsque l'intrusion est de courte durée, ou de maintenir cette alarme pendant toute la durée de l'intrusion, si celle-ci présente une durée supérieure à celle de la conduction de la bascule de maintien minimum 24.

Les moyens 15 qui permettent de retarder les impulsions, comprennent un compteur 28 dont l'entrée 14 reçoit les impulsions de chaque train et dont les sorties 29, 30, 31 sont respectivement reliées aux entrées de circuits 32 qui permettent de retarder respectivement les impulsions de chaque train, pour les amener en coïncidence avec la dernière impulsion du train. Le premier de ces circuits permet de retarder la deuxième impulsion de chaque train ; il est constitué par exemple par une première bascule monostable 33, apte à retarder la deuxième impulsion de manière à l'amener en coïncidence avec la dernière impulsion du train ; cette première bascule monostable est suivie d'une seconde bascule monostable 34 qui permet de mettre en forme cette impulsion retardée. Le deuxième de ces circuits qui comprend par exemple une porte ET 35 suivie d'une première bascule monostable 36, permet de décaler la troisième impulsion du train, de manière à l'amener en coïncidence avec la dernière impulsion de ce train. Ce retard est appliqué par une bascule monostable 36, dont la sortie est reliée à l'entrée d'une autre bascule monostable de mise en forme 37.

Comme on le verra par la suite, on a supposé que les trains d'impulsions présentaient, respectivement quatre impulsions, mais ce nombre n'est pas limitatif. Les circuits de retard 32 comprennent un circuit dérivateur C, R, sur la quatrième impulsion, de façon à limiter sa durée d'efficacité à environ 200 µs, pour former ainsi le dernier signal de coïncidence. Cette quatrième impulsion n'a pas besoin d'être retardée.

Une autre entrée 38 du compteur 28 est reliée à un circuit logique de remise à zéro et de maintien de cette remise à zéro ; ce circuit est constitué par exemple, par la porte NON ET 39 et par des bascules monostables 40, 41.

Comme on le verra plus loin en détail, ce circuit logique permet de provoquer et de maintenir la remise à zéro du compteur 28 immédiatement après chaque détection de coïncidences. La durée du comptage est fixée par la durée de la période de conduction de la bascule monostable 41, tandis que la bascule 40 permet de maintenir la remise à zéro du compteur immédiatement après chaque détection de coïncidences, entre deux trains successifs d'impulsions.

La figure 3 est un chronogramme des signaux présents en certains points caractéristiques de la barrière de l'invention. L'étude de ce chronogramme ya permettre de mieux comprendre le fonctionnement de cette barrière.

Le diagramme a sur cette figure représente les trains d'impulsions successifs T, fournis par les moyens d'émission 1 de la figure 1.

Dans le mode de réalisation décrit en exemple, il est supposé que l'émetteur fournit des trains successifs d'impulsions T, qui comportent respectivement quatre impulsions, chaque impulsion ayant une durée de 1 " et ces impulsions étant séparées par des intervalles de temps indiqués sur la figure. On suppose également que les trains d'impulsions se succèdent toutes les 18 ms et que le temps qui sépare la dernière impulsion d'un train de la première impulsion d'un train suivant est égal à 10,5 ms.

Le diagramme b représenté les trains d'impulsions reçus par les moyens de réception 2. On suppose qu'aucune intrusion n'a eu lieu et qu'aucune impulsion parasite n'est venue perturber la barrière. Ce diagramme représente les impulsions à la sortie de la photodiode 10 ; elles ont par exemple une durée de 0,2 µs, qui passe à 0,6 " à la sortie de l'amplificateur et avant la mise en forme.

Le diagramme c représente les impulsions à la sortie des moyens d'amplification et de mise en forme 12. Chacune de ces impulsions a une durée de 50 pz par exemple.

Le diagramme d représente le signal de sortie de la bascule monostable 41. Ce signal permet de fixer la durée du comptage des impulsions et permet également de déterminer, comme on le verra par la suite, les coïncidences. En l'absence de perturbations, ce signal a une durée de 7,7 ms par exemple ; il permet de déterminer les coïncidences dans un créneau de 200 µs, présentant un retard de 7,5 ms par rapport à la montée de la première impulsion du train.

Le diagramme e représente le signal de sortie de la bascule monostable 40. Ce signal qui est à un niveau haut en l'absence de perturbations présente une durée de 9,5 ms et permet de maintenir, pendant cette durée, la remise à zéro du compteur 28. La bascule monostable 40 est déclenchée par la combinaison du signal de sortie de la bascule 41 et du signal de sortie de la porte NON ET 39.

Le diagramme f représente le signal de sortie de la bascule monostable 33. Dans l'exemple décrit, ce signal présente une durée de 5 ms correspondant au retard appliqué à la deuxième impulsion du train T.

Le diagramme g représente la deuxième impulsion retardée, après sa mise en forme dans la bascule monostable 34, cette impulsion retardée présente une durée de 200 µs et elle est appliquée à l'une des entrées de la porte ET 16 du circuit logique de contrôle de coïncidences.

Le diagramme h représente le signal de sortie de la bascule monostable 36 ; ce signal qui a durée de 3,5 ms, représente le retard appliqué à la troisième impulsion du train T.

Le diagramme i représente la troisième impulsion du train T à la sortie de la bascule monostable 37, qui réalise une mise en forme de cette impulsion retardée par la bascule 36. Cette troisième impulsion mise en forme présente une durée de 200 ps ; elle est appliquée à l'autre entrée de la porte 16 du circuit de contrôle des coïncidences 16, 17, 18.

Le diagramme i représente le signal de sortie du circuit dérivateur R, C ; ce signal représente la dérivée par rapport au temps, de la quatrième et dernière impulsion du train ; cette impulsion n'est pas retardée mais simplement mise en forme, puisque les coïncidences sont déterminées à partir des fronts de montée de cette dernière impulsion.

Dans l'invention, le traitement de cette dernière impulsion est effectué par un circuit dérivateur, de manière à ne pas introduire de retard parasite sur cette impulsion. Le signal de sortie de ce circuit dérivateur est appliqué à l'une des entrées de la porte ET 17 du circuit de contrôle des coïncidences ; l'autre entrée de cette porte ET reçoit le signal de sortie de la bascule monostable 41, c'est-à-dire le signal représenté sur le diagramme d. S'il y a coïncidence entre les différentes impulsions du train, retardées et traitées de la manière décrite, les signaux de sortie des portes ET 16 et 17 sont à un niveau haut ; ces signaux sont appliqués à la porte 18 du circuit de contrôle de coïncidences qui fournit, en cas de coïncidences, un signal caractéristique d'une durée de 200 (JLS. tel que représenté sur le diagramme k.

Lorsque toutes les coïncidences sont obtenues, un signal caractéristique, tel que celui qui est représenté sur le diagramme k est fourni par le circuit de contrôle de coïncidences à la bascule monostable 20 du circuit d'alarme 5 ; cette bascule, qui présente une période de conduction de 22 ms, supérieure à la durée de l'intervalle entre deux trains d'impulsions, mais inférieure à la somme des durées et de deux intervalles, soit 18 ms < 22 ms < 2 x 18 ms, présente alors une sortie dont le signal reste constamment à un niveau haut (niveau logique 1), tandis que la sortie de la bascule 24 de maintien d'alarme reste également à un niveau haut. Il en résulte qu'à la sortie de la porte NON ET 25, le signal logique est à un niveau bas (niveau 0). Ce signal de niveau bas est appliqué au relais 23 qui est maintenu collé. Si par contre, une intrusion de durée très faible, se produit entre les moyens d'émission et de réception, aucun signal de coïncidence n'est délivré à la sortie 4 du circuit logique de contrôle de coïncidences ; la sortie 21 de la bascule monostable de déclenchement 20 passe alors du niveau 1 au niveau 0 et il en résulte que le signal de sortie de la porte ET 25 passe au niveau 1, ce qui décolle le relais 23 et déclenche l'alarme 7. Pour toute perturbation de courte durée, le signal de sortie de la porte NON ET 25, est maintenu à un niveau haut pendant un temps qui est fixé par la durée de conduction de la bascule de maintien minimum 24 ; à titre d'exemple, ce temps est égal à 1 seconde et le signal de sortie de cette bascule, dans ce cas, est représenté sur le diagramme 1. On a supposé, en exemple dans ce cas, qu'il n'y a pas eu de coïncidences d'impulsions dans le train considéré et que le signal de sortie de la bascule de déclenchement d'alarme 20, au lieu de rester à un niveau haut, est retombé à un niveau bas, 22 ms après l'apparition de la première impulsion du train, tel que représenté sur le diagramme m.

Lorsque la durée de la perturbation devient supérieure à une seconde, le signal de sortie de la bascule de déclenchement d'alarme 21, reste à un niveau 0 pendant toute la durée de cette perturbation ; il en résulte que le signal de sortie de la porte NON ET 25, reste à un niveau 1 pendant toute cette durée, bien que cette porte ait reçu sur son entrée 26 un signal de niveau 1 d'une durée de 1 seconde. Dans ce cas, le relais 23 reçoit pendant toute la durée de la perturbation, un signal de niveau 1 qui permet de déclencher l'alarme pendant toute cette durée.

La barrière qui vient d'être décrite permet bien d'atteindre les buts mentionnés plus haut. En effet, toute impulsion parasite qui entre dans la séquence d'impulsions ou toute suppression d'impulsions du code produit un décalage dans le temps de comptage et perturbe les coïncidences, ce qui a pour effet de déclencher l'alarme. Les bascules monostables et les autres composants utilisés dans la barrière de l'invention ne sont pas décrits en détail. Les composants tels que bascules, diodes, photodiodes, ..., sont des dispositifs connus, disponibles dans le commerce.

La barrière de l'invention peut détecter des intrusions entre deux points voisins de 1 000 mètres.

Il est également possible au lieu d'utiliser une diode laser à l'émission et un photodiode à la réception, d'utiliser un générateur d'impulsions électromagnétiques codées et un récepteur capable de détecter ces impulsions.

## Revendications

1. Barrière inviolable de protection contre les intrusions, comprenant des moyens d'émission (1) de signaux modulés et codés par impulsions dans un code prédéterminé, des moyens de réception (2) des signaux modulés et codés émis et des moyens (3) pour reconnaître le code prédéterminé dans les signaux reçus, ces moyens de reconnaissance (3) fournissant sur une sortie (4) un signal caractéristique à chaque fois que le code est reconnu, un circuit d'alarme (5) dont une entrée est reliée à la sortie (4) des moyens de reconnaissance de code (3), ce circuit d'alarme (5) fournissant un signal d'alarme en l'absence de signal caractéristique, les moyens de reconnaissance de code (3) comprenant un système de détection d'impulsions par coïncidences et les signaux modulés et codés formant des trains (T) d'impulsions répétitifs, caractérisée en ce que le système (3) de détection d'impulsions par coïncidences comprend des moyens (32) pour retarder, à partir de la première impulsion de chaque train, toutes les impulsions qui précèdent la dernière impulsion de ce train, de manière à les amener en coïncidence avec cette dernière, et un circuit à' portes logiques (16, 17, 18) pour contrôler ces coïncidences, ce circuit à portes logiques fournissant ledit signal caractéristique sur une sortie (4) qui constitue la sortie du système de détection (3).

2. Barrière selon la revendication 1, caractérisée en ce que le circuit d'alarme (5) comprend une bascule monostable (20) de déclenchement d'alarme, dont une entrée (6) constitue l'entrée de ce circuit d'alarme (5) et dont une sortie (21) est reliée à une entrée (22) d'un circuit détecteur de seuil de tension (23), la durée de la période de conduction de la bascule monostable (20) de déclenchement étant supérieure à la durée de l'intervalle séparant deux trains d'impulsions (T) tout en étant inférieure à la somme de la durée de deux intervalles, la sortie (19) du circuit détecteur (23) fournissant un signal d'alarme lorsque le signal caractéristique est absent, cette absence provoquant l'arrêt de la conduction de la bascule monostable de déclenchement (20).

3. Barrière selon la revendication 2, caractérisée en ce que le circuit d'alarme (5) comprend en outre une bascule monostable de maintien d'alarme minimum (24) connectée entre la sortie (21) de la bascule de déclenchement (20) et l'entrée (22) du circuit détecteur de seuil (23), la durée de la période de conduction de cette bascule de maintien d'alarme (24) permettant de fixer la durée minimum du signal d'alarme.

4. Barrière selon la revendication 3, caractérisée en ce que le circuit d'alarme (5) comprend en outre une porte logique (25) à deux entrées, ces entrées étant reliées respectivement aux sorties de la bascule de déclenchement (20) et de la bascule de maintien minimum (24), la sortie de cette porte (25) étant reliée à l'entrée (22) du détecteur de seuil (23), de sorte que la durée du signal d'alarme est égale à la durée de l'intrusion, lorsque cette intrusion présente une durée supérieure à celle de la conduction de la bascule de maintien d'alarme minimum (24).

5. Barrière selon la revendication 1, caractérisée en ce que ies moyens pour retarder les impulsions comprennent un compteur (28) dont une entrée (14) reçoit les impulsions de chaque train (T) et dont les sorties (29,. 30. 31) sont respectivement reliées aux entrées de circuits (32) permettant de retarder respectivement les impulsions de chaque train pour les amener en coïncidence avec la dernière impulsion du train, une autre entrée (38) de ce compteur (28) étant reliée à un circuit logique (39, 40, 41) de remise à zéro et de maintien de remise à zéro, ce circuit logique étant apte à provoquer et à maintenir la remise à zéro du compteur, immédiatement après chaque détection de coïncidences entre deux trains successifs d'impulsions.

6. Barrière selon l'une quelconque des revendications 1 à 5, caractérisée en ce que les moyens d'émission (1) comprennent une diode laser (8) commandée par un modulateur à impulsions codées (9) et en ce que les moyens de réception (2) comprennent une photodiode (10) dont une sortie est reliée à un circuit d'amplification et de mise en forme (12), la sortie (13) de ce circuit constituant la sortie des moyens de réception (2).

7. Barrière selon la revendication 6, caractérisée en ce que le circuit d'amplification et de mise en forme (12) comprend un amplificateur non linéaire, fonctionnant en « tout ou rien •, à partir d'un niveau de seuil situé au-dessus du niveau crête du bruit total à la réception et à l'amplification, ce seuil étant fixé par un comparateur et étant ajusté en fonction de la température maximum tolérable de fonctionnement de la barrière.

8. Barrière selon l'une quelconque des revendications 1 à 6, caractérisée en ce que les moyens d'émission (1) comprennent un générateur d'impulsions électromagnétiques codées.

## Claims

1. Inviolable barrier for protection against intrusions, comprising means (1) for emitting pulsed signals modulated and encoded in a predetermined code, means (2) for receiving the emitted modulated and encoded signals, and means (3) for recognizing the predetermined code in the received signals, said recognition means (3) providing a characteristic signal at one output (4) each time the code is recognized, an alarm circuit (5) one input of which is connected to the output (4) of the code recognition means (3), said alarm circuit (5) providing an alarm signal in the absence of the characteristic signal, the code recognition means (3) comprising a system for detection of pulses by coincidence, and the modulated and encoded signals forming trains (T) of repetitive pulses, characterized in that the system (3) for detecting pulses by coincidence comprises means (32) for delaying, starting from the first pulse of each train, all pulses before the last pulse of the train, whereby to bring them into coincidence with the latter, and a circuit having logic gates (16, 17, 18) to control said coincidences, the circuit having logic gates providing said characteristic signal at an output (4) constituting the output of the detection system (3).

2. A barrier according to Claim 1, characterized in that the alarm circuit (5) comprises a monostable multivibrator (20) for tripping the alarm, one inlet (6) of which comprises the inlet of the alarm circuit (5), and one output (21) of which is connected to an input (22) of a detector circuit for a threshold potential (23), the duration of the conduction period of the alarm-tripping monostable multivibrator (20) being greater than the duration of the interval separating two pulse trains (T) while being less than the sum of the duration of two intervals, the output (19) of the detector circuit (23) providing an alarm signal when the characteristic signal is absent, said absence producing cessation of conduction of the alarm-tripping monostable multivibrator (20).

3. Barrier according to Claim 2, characterized in that the alarm circuit (5) additionally comprises a monostable multivibrator (24) for maintaining a minimum alarm, connected between the output (21) of the alarm-tripping multivibrator (20) and the input (22) of the threshold detector circuit (23), the duration of the conduction period of said alarm maintenance multivibrator (24) enabling a minimum duration to be fixed for the alarm circuit.

4. Barrier according to Claim 3, characterized in that the alarm circuit (5) additionally comprises a logic gate (25) having two inputs, said inputs being respectively connected to the outputs of the alarm-tripping multivibrator (20) and the minimum maintenance multivibrator (24), the output of said gate (25) being connected to the input (22) of the threshold detector (23), such that the duration of the alarm signal is equal to the duration of an intrusion, when said intrusion has a duration greater than that of conduction of the minimum alarm maintenance multivibrator (24).

5. Barrier according to Claim 1, characterized in that the pulse delay means comprise a counter (28) of which one input (14) receives the pulses of each train (T) and whose outputs (29, 30, 31) are respectively connected to the inputs of circuits (32) permitting respective retardation of the pulses of each train, to bring them into coincidence with the last impulse of the train, another input (38) of said counter (28) being connected to a logic circuit (39, 40, 41) for resetting to zero and maintaining setting at zero, said logic circuit being adapted to produce and maintain the resetting to zero of the counter, immediately after each detection of coincidence between two successive pulse trains.

6. A barrier according to any one of Claims 1 to 5 characterized in that the emission means (1) comprise a laser diode (8) commanded by a modulator (9) of encoded pulses, and in that the receiving means (2) comprise a photodiode (10) one output of which is connected to an amplification and shaping circuit (12), the output of this circuit constituting the output of the receiving means (2).

7. A barrier according to Claim 6, characterized in that the amplification and shaping circuit (12) comprises a non-linear «all or nothing amplifier, from a threshold level above the peak level of total noise of the receiver and amplifier, said threshold being fixed by a comparator and adjustable as a function of the maximum tolerable temperature of operation of the barrier.

8. A barrier according to any one of Claims 1 to 6 characterized in that the emission means (1) comprises a generator of coded electromagnetic pulses.

## Patentansprüche

1. Unantastbare Schranke zum Schutz gegen das Eindringen, mit Sendemitteln (1) für modulierte und mit einem vorbestimmten Code impulscodierte Signale, Empfangsmitteln (2) für die ausgesendeten, modulierten und codierten Signale und Mitteln (3), um den vorbestimmten Code in den empfangenen Signalen zu erkennen, wobei die Erkennungsmittel (3) an einem Ausgang (4) ein charakteristisches Signal jedesmal dann abgeben, wenn der Code erkannt ist, einem Alarmschaltkreis (5), dessen einer Eingang mit dem Ausgang (4) der Erkennungsmittel (3) für den Code verbunden ist, wobei der Alarmschaltkreis (5) ein Alarmsignal bei Abwesenheit des characteristischen Signals abgibt, die Erkennungsmittel (3) für den Code ein System zum Erfassen von Impulsen mittels Koinzidenz aufweist und die modulierten und codierten Signale wiederholbare Impulszüge (T) bilden, dadurch gekennzeichnet, daß das System (3) zum Erfassen von Impulsen mittels Koinzdenz Mittel (23) zum Verzögern aller derjenigen Impulse von dem ersten Impuls jeden Zuges an die dem letzten Impuls dieses Zuges vorausgehen derart, daß sie mit diesem letzten in Koinzidenz gebracht werden, und einen logischen Torschaltkreis (16, 17, 18) umfaßt, um diese Koinzidenzen zu überwachen, wobei der logische Torschaltkreis das charakteristische Signal an einem Ausgang (4) abgibt, welcher den Ausgang des Erfassungssystems (3) bildet.

2. Schranke nach Anspruch 1, dadurch gekennzeichnet, daß der Alarmschaltkreis (5) einen monostabilen Multivibrator (20) zum Alarmauslösen aufweist, dessen einer Eingang (6) den Eingang des Alarmschaltkreises (5) bildet und dessen einer Ausgang (21) mit einem Eingang (22) eines Schwellenspannungserfassungsschaltkreises (23) verbunden ist, daß die Zeitdauer während der der monostabile Multivibrator (20) leitet, länger als die zwei Impulszüge (T) trennende Intervallänge jedoch kürzer als die Summe von zwei Intervallängen ist, und daß der Ausgang (19) des Erfassungsschaltkreises (23) ein Alarmsignal abgibt, wenn das charakteristische Signal fehlt, wobei dieses Fehlen das Anhalten des Leitens des monostabilen Auslösemultivibrators (20) hervorruft.

3. Schranke nach Anspruch 2, dadurch gekennzeichnet, daß der Alarmschaltkreis (5) ferner einen monostabilen Muitivibrator (24) zum Aufrechterhalten eines minimalen Alarms aufweist, der zwischen dem Ausgang (21) des Auslösemultivibrators (20) und den Eingang (22) des Schwellenerfassungsschaltkreises (23) geschaltet ist, und daß die Leitungsperiode dieses Multivibrators zum Aufrechterhalten des Alarms (24) ermöglicht, die minimale Dauer des Alarmsignals festzulegen.

4. Schranke nach Anspruch 3, dadurch gekennzeichnet, daß der Alarmschaltkreis (5) ferner ein logisches Tor (25) mit zwei Eingängen umfaßt, die mit dem Ausgang des Auslösemultivibrators (20) bzw. des multivibrators (24) zum minimalen Aufrechterhalten verbunden sind, daß der Ausgang dieses Torres (25) mit dem Eingang (22) der Schwellenerfassungschaltung (23) derart verbunden ist, daß die Dauer des Alarmsignals gleich der Dauer des Eindringens ist, wenn dieses Eindringen länger dauert als das Leiten des Multivibrators (24) zum Aufrechterhalten eines minimalen Alarms.

5. Schranke nach Anspruch 1, dadurch gekennzeichnet, daß die Mittel zum Verzögern der Impulse einen Zähler (28) umfassen, dessen einer Eingang (14) die Impulse von jedem Zug (T) erhält und dessen Ausgänge (29, 30, 31) mit den entsprechenden Eingängen des Schaltkreises (32) verbunden sind, wodurch die Impulse jeden Zuges verzögerbar sind, um sie in Koinzidenz mit dem letzten Impuls des Zuges zu bringen, daß ein anderer Eingang (38) dieses Zählers (28) mit einem Logikkreis (39, 40, 41) zum Zurücksetzen auf Null und zum Aufrechterhalten des Zurücksetzens auf Null verbunden ist, wobei durch diesen Logikkreis das Zurücksetzen des Zählers auf Null unmittelbar nach jedem Erfassen von Koinzidenzen zwischen zwei aufeinanderfolgenden Impulszügen hervorrufbar und aufrechterhaltbar ist.

6. Schranke nach einem der Ansprüche 1 bis 5, dadurch gekennzeichnet, daß die Sendemittel (1) einen Diodenlaser (8) umfassen, der von einem Impulscodiermodulator (9) steuerbar ist, und daß die Empfangsmittel (2) eine Fotodiode (10) umfassen, deren einer Ausgang mit einem Verstärkungs- und Formungsschaltkreis (12) verbunden ist, wobei der Ausgang (13) dieses Kreises den Ausgang der Empfangsmittel (2) bildet.

7. Schranke nach Anspruch 6, dadurch gekennzeichnet, daß der Verstärkungs- und Formungsschaltkreis (12) einen nicht-linearen Verstärker mit einem « Alles-oder-Nichts »-Betrieb von einem Schwellenpegel an umfaßt, der über dem Spitzenpegel des gesamten Untergrundes beim Empfang und bei der Verstärkung liegt, wobei diese Schwelle durch eine Vergleichsschaltung festgelegt und in Abhängigkeit von der maximal zulässigen Temperatur des Betriebes der Schranke einstellbar ist.

8. Schranke nach einem der Ansprüche 1 bis 6, dadurch gekennzeichnet, daß die Sendemittel (1) einen elektromagnetisch codierten lmpulsgenerator aufweisen.
